# EUROPÄISCHE PATENTSCHRIFT

(11) **EP 2 306 602 B1**
(45) Veröffentlichungstag und Bekanntmachung des Hinweises auf die Patenterteilung: **01.02.2012**
(21) Anmeldenummer: 09012544.4
(22) Anmeldetag: 05.10.2009
(51) Int. Cl.: H01R 43/02

(54) **Verfahren zur Herstellung einer Kontaktanordnung und Kontaktanordnung**
Method for manufacturing a contact assembly and contact assembly
Procédé de fabrication d'un agencement de contact et agencement de contact

(43) Veröffentlichungstag der Anmeldung: 06.04.2011
(73) Patentinhaber: Pepperl + Fuchs GmbH, 68307 Mannheim (DE)
(72) Erfinder: Berg, Eckhard, 67269 Gruenstadt (DE)
(74) Vertreter: Koch, Bertram

(56) Entgegenhaltungen:
- US-A- 4 846 701
- US-A1- 2005 188 535
- US-A1- 2006 249 820

## Beschreibung

Die Erfindung betrifft ein Verfahren zur Herstellung einer Kontaktanordnung gemäß dem Oberbegriff des Patentanspruchs 1 und eine Kontaktanordnung gemäß dem Oberbegriff des Patentanspruchs 9.

Kontaktanordnungen und Verfahren zur Herstellung einer Kontaktanordnung werden unter anderem für eine Verbindung von Peripheriegeräten, die beispielsweise auch Sensoren beinhalten, mit einer Auswerteelektronik verwendet. Derartige Kontaktanordnungen, die vorzugsweise gehäust, beispielsweise in einer Rundsteckerverbindung ausgeführt sind, leiten die an den Kontakten anliegenden Signalspannungen an die Auswerteelektronik, die sich ebenfalls in der Rundsteckerverbindung integrieren lässt, weiter und vice versa. Bei einem Einsatz in sensitiven Bereichen, wie Lebensmittelbereich werden an derartige Kontaktanordnungen, erhöhte Anforderungen an die Zuverlässigkeit und Dichtheit der Kontaktverbindungen gestellt.

Eine Kontaktanordnung bzw. ein Verfahren zur Herstellung einer solchen ist aus der US 5628639 bekannt. Die offenbarte Kontaktanordnung besteht aus Stiften, die in einem isolierenden Tragkörper gehalten werden. Hierbei werden die Stifte aus einen streifenförmigen flachen metallischen Träger durch Biegeprozesse und Umformprozessen wie quetschen hergestellt. Das kopfseitige Ende des Stiftes wird nicht umgeformt und verbleibt flach ausgeführt zum unmittelbaren Verbinden mit einer Leiterplatte. Die Herstellung einer derartigen Kontaktanordnung ist durch die benötigten Biegewerkzeuge und Umformprozesse zur Ausbildung eines runden Stiftes aus dem verwendeten Flachmaterial aufwändig und kostenintensiv. Des Weiteren ist durch die zentrale reihenförmige Anordnung des kopfseitigen Endes des flachen Kontaktstreifens die Anzahl der möglichen Kontakte in einem Standardrundsteckergehäuse stark begrenzt. Ferner ist die exzentrische Anordnung der Leiterplatte durch den begrenzten Platz bei den Rundsteckergehäusen nachteilig.

Aus der US 2006 / 0249820 A1 und der US 2005 / 0188535 sind Kontaktanordnungen bekannt, die Metallplättchen und die Stifte aufweisen. Die Stifte werden in einen Tragkörper eingeschoben und mittels der Metallplättchen mit einer Platine verbunden. Eine weitere Kontaktanordnung ist aus der US 4 846 701 A bekannt.

Vor diesem Hintergrund besteht die erstgenante Aufgabe der Erfindung darin, ein Verfahren zur Herstellung einer Kontaktanordnung anzugeben und als zweitgenannte Aufgabe eine Kontaktanordnung anzugeben, die jeweils die Nachteile des Standes der Technik verringern.

Die erstgenannte Aufgabe wird durch ein Verfahren zur Herstellung einer Kontaktanordnung mit den Merkmalen des Patentanspruchs 1. die zweitgenante Aufgabe durch eine Kontaktanordnung mit den Merkmalen des Patentanspruchs 9 gelöst. Vorteilhafte Ausgestaltungen der Erfindung sind Gegenstand von Unteransprüchen.

Gemäß dem ersten Gegenstand der Erfindung wird ein Verfahren zur Herstellung einer Kontaktanordnung bereitgestellt, aufweisend einen isolierenden Tragkörper zur Aufnahme eines metallischen Stiftes und eine Leiterplatte mit wenigstens einer Kontaktfläche und einem Metallplättchen zur Herstellung einer Verbindung mit der Leiterplatte, wobei der Stift in den Tragkörper eingeführt wird und hierbei der Stift einerseits mit dem Metallplättchen verbunden wird und anderseits die Leiterplatte mit dem Metallplättchen verbunden wird, so dass der Stift mit der ersten Kontaktfläche eine elektrische Verbindung aufweist.

Gemäß dem zweiten Gegenstand der Erfindung wird eine Kontaktanordnung bereitgestellt, aufweisend einen isolierenden Tragkörper zur Aufnahme eines Teils eines metallischen Stiftes sowie ein Metallplättchen und eine Leiterplatte mit einer Anschlussfläche, wobei der Stift in Richtung seiner Längsachse im Wesentlichen einen geraden Verlauf aufweist und mit dem Kopfende durch eine Öffnung des Metallplättchens durchgreift und das Metallplättchen den Stift mit der Kontaktfläche elektrisch verbindet.

Ein Vorteil ist, dass durch die erfindungsgemäße Lösung aufwändige Biege- und oder aufwändige Umformprozesse vermieden werden. Die Ausformung der Stifte lässt sich auf einfache und kostengünstige Weise beispielsweise aus einem geraden Grundmaterial ausführen. Untersuchungen der Anmelderin haben gezeigt, dass mittels des Einsatzes von Metallplättchen eine kostengünstige Herstellung einer Kontaktanordnung durchführbar ist, wobei sich die Leiterplatte mit den Kontaktflächen auch bei einer Ausführung mit mehreren Stiften ohne Weiteres in der Mitte der kreisförmigen Querschnittsfläche eines Rundsteckergehäuses anordnen lässt.

In einer Weiterbildung weist der Stift zur Bestimmung der Einschubtiefe in den Tragkörper am Kopfende eine ringförmige Vergrößerung des Durchmessers auf. Gemäß einer weiteren vorteilhaften Ausführungsform ist der Tragkörper aus Kunststoff ausgebildet. Vorteilhaft ist es, wenn zwischen Stift und Tragkörper eine abdichtende Verbindung ausgebildet wird. Hierdurch lassen sich auch erhöhte Anforderungen in der Lebensmittelindustrie erfüllen. Vorteilhaft wird die Dichtung mittels eines Dichtmittels wie beispielsweise mit einem Kleber und oder einem Dichtring ausgeführt.

Gemäß einer anderen Weiterbildung wird nach dem Einführen des Stiftes in den Tragkörper der Kopf des Stiftes mit dem Metallplättchen verbunden. Hierbei wird das Kopfende des Stiftes in das Metallplättchen, das eine Öffnung, welche vorzugsweise exzentrisch ausgebildet ist, aufweist, in die Öffnung eingeführt und hiernach vorzugsweise verlötet. Nach dem Verbinden des Stiftes mit dem Metallplättchen, wird eine Vereinzelung von verbundenen Trägereinheiten, in denen die Metallplättchen mittels Verbindungen befestigt sind, durchgeführt.

Untersuchungen der Anmelderin haben gezeigt, dass sich die Metallplättchen besonders kostengünstig in Trägereinheiten, bestehend aus einem metallischen Flachmaterial und ausgeführt beispielsweise als sogenannte Endlosstreifen, mittels eines Stanzprozesses herstellen lassen. Hierbei ist die einzelne Trägereinheit mit einer Vielzahl weiterer Trägereinheiten verbunden, wobei zwischen den einzeinen Trägereinheiten für ein späteres leichtes Vereinzeln vorzugsweise eine Sollbruchstelle ausgebildet ist.

Gemäß einer alternativen Ausführung wird eine Vereinzelung der Trägereinheiten beispielsweise in Gruppen von wenigen Trägereinheiten, vorzugsweise mit jeweils vier Trägereinheiten vor dem Verbinden des Metallplättchens mit dem Stift durchgeführt. Als zuverlässige Verbindungsmethode des Metallplättchens mit dem Stift lässt sich vorzugsweise ein Lötverfahren anwenden.

Gemäß einer Weiterbildung besteht die Trägereinheit aus einem ersten Teil und mittels einer streifenförmigen bestehenden Haltestruktur mit dem ersten Teil verbundenem zweitem Teil. In der Haltestruktur ist das Metallplättchen mittels eines Verbindungsstreifens an der Trägereinheit befestigt, wobei zwischen dem Metallplättchen und dem Verbindungsstreifen ebenfalls eine Sollbruchstelle ausgebildet ist.

Gemäß einer bevorzugten Weiterbildung weist das Metallplättchen im Wesentlichen eine flache rundliche Form mit einer abgewinkelten fahnenförmigen Ausformung auf. Die Ausformung ist hierbei derart ausgebildet, dass die Ausformung in Richtung der zu verbindenden Kontaktfläche der Leiterplatte zeigt. Die gesamte Form des Metallplättchens lässt sich durch einen einfachen Stanzbiegeprozess unter Verwendung eines Folgeverbundwerkzeuges bestimmen, wobei nach dem Stanzprozess vorzugsweise in einem unvereinzelten Zustand durch ein Biegewerkzeug die Abwinkelung der Ausformung erzeugt wird.

Untersuchungen der Anmelderin haben gezeigt das es vorteilhaft ist, dass nach dem Verbinden des Metallplättchens mit dem Kontaktstift das Metallplättchen durch Vereinzeln aus den Trägereinheiten herausgelöst wird. Hierbei wird das Vereinzeln sowohl der Trägereinheiten als auch der Metallplättchen vorzugsweise durch einen Bruch der Verbindungen an Sollbruchstellen durchgeführt.

In einen weiteren Herstellungsschritt, der beispielsweise nach dem Vereinzeln der Trägeeinheiten oder nach dem Vereinzeln der Metallplättchen ausgeführt wird, wird die Ausformung des Metallplättchens mit der Kontaktfläche verlötet.

Die erfindungsgemäße Kontaktanordnung lässt sich vorteilhaft auf eine Anordnung mit mehreren Kontaktstiften übertragen. Es ist hierbei bevorzugt, dass der isolierende Tragkörper beispielsweise vier Stifte aufnimmt, die jeweils mittels eines Metallplättchens mit einer zugeordneten Kontaktfläche der Leiterplatte verbunden vorzugsweise verlötet werden. Mittel der exzentrischen Anordnung der

Öffnungen in den Metallplättchen und den Ausformungen lässt sich die Lage der noch zu verbindenden Leiterplatte vorteilhaft bestimmen.

Gemäß eine anderen Weiterbildung wird vor oder nach dem Herauslösen des Metallplättchens die Leiterplatte in einen durch die Ausformungen der Metallplättchen gebildeten Zwischenraum eingeschoben.

Die Erfindung wird nachfolgend unter Bezugnahme auf die Zeichnungen näher erläutert. Hierbei werden gleichartige Teile mit identischen Bezeichnungen beschriftet. Darin zeigen die:
- Figur 1: eine Vielzahl von Metallplättchen, welche in verbundenen Trä- gereinheiten angeordnet sind,
- Figur 2: eine Ansicht der für die Kontaktanordnung verwendeten Ein- zelteile,
- Figur 3: vier Metallplättchen in der Trägereinheit mit eingeschobenem Stiften,
- Figur 4: eine Weiterbildung der Ausführungsform der Figur 3 mit ein- geschobener Leiterplatte,
- Figur 5: eine schematische Ansicht einer erfindungsgemäßen Kontakt- anordnung.

Die Abbildung der Figur 1 zeigt eine Vielzahl von Metallplättchen 10, welche mittels Verbindungsstreifen 15 in miteinander verbundenen Trägereinheiten 20 angeordnet sind. Die Trägereinheiten 20 sind als Endlosstreifen 30 ausgebildet. Der Endlosstreifen 30 ist bevorzugt auf einer Vorratsrolle aufgewickelt. Zwischen den Metallplättchen 10 und den Verbindungsstreifen 15 ist eine Sollbruchstelle 32 angeordnet. Ferner weisen die Metallplättchen 10 eine abgewinkelte fahnenförmige Ausformung 34. die im vorliegenden Fall aus der Zeichenebene hervorsteht, und eine Öffnung 36 auf. Die Öffnung 36 ist in dem im Wesentlichen rund ausgeführten Metallplättchen 10 exzentrisch bezüglich der Mitte des Metallplättchens 10 angeordnet. Durch die exzentrische Anordnung und oder der Ausformung 34 lässt sich die Lage einer Leiterplatte (nicht abgebildet) bestimmen. Zwischen den Trägereinheiten 20 ist eine Sollbruchstelle 38 ausgebildet. Weiterhin ist in den einzelnen Trägereinheiten 20 eine weitere Sollbruchstelle 40 ausgebildet. Mittels den Sollbruchstellen lassen sich die Metallplättchen 10 leicht aus den Trägereinheiten 20 herauslösen.

In der Figur 2 sind die einzelnen Teile für die herzustellende Kontaktanordnung abgebildet. Im Folgenden werden nur die Unterschiede zu der Abbildung der Figur 1 erläutert. Die Trägereinheit 20 ist nun vereinzelt dargestellt. Des Weiteren umfasst die zu bildende Kontaktanordnung einen Tragkörper 60 mit eingeschobenen metallischen Stiften 50 und eine Leiterplatte 80. Die Einschubtiefe der Stifte 50 in den Tragkörper 60 wird durch die Ausformung 62 an dem kopfseitigen Ende 64 der Stifte 50 bestimmt. Auf der Leiterplatte 80 sind Kontaktflächen 82 auf Vorder- und Rückseite und eine Leuchtdiode 84 angeordnet. Ferner weist der Tragkörper 60 eine Kodierung 66 auf. Die Kodierung 66 lässt sich auch als Lichtleiter ausführen.

Die Abbildung der Figur 3 zeigt einen weiteren Herstellungsschritt. Auf den isolierenden Tragkörper 60, der vorzugsweise aus Kunststoff ausgebildet ist, ist die Trägereinheit 20 aufgesetzt. Das kopfseitige Ende 64 der Stifte 50 greift durch die Öffnungen 36 der Metallplättchen 10. Die Ausformungen 34 der Metallplättchen 10 bilden hierbei einen Zwischenraum zur Aufnahme der Leiterplatte 80 - nicht abgebildet- aus. Die Sicherung der elektrischen Verbindung zwischen den Kopfenden 64 der Stifte 50 und den Metallplättchen 10 wird vorzugsweise mittels eines Lötbades durchgeführt.

In einem nächsten Herstellungsschritt zeigt die Figur 4 die erfindungsgemäße Kontaktanordnung mit der in den Zwischenraum eingeschobenen Leiterplatte 80. Die Ausformungen 34 liegen nun teilweise auf den Kontaktflächen 82 an. Vorzugsweise werden die Verbindungen in einem weiteren Fertigungsschritt durch einen Lötvorgang gesichert.

Die Figur 5 zeigt eine bevorzugte Ausführungsform einer Kontaktanordnung. Die Metallplättchen 10 sind durch zweimaliges Brechen aus der Trägereinheit 20 vollständig herausgelöst. Die Kontaktanordnung lässt sich bevorzugt in ein rundes Steckergehäuse einsetzen.

Außer der abgebildeten Ausführungsform mit 4 Kontaktstiften lassen sich auch andere Ausführungsformen mit weniger oder mehr Stiften einfach herstellen. Insbesondere lassen sich auch andere geometrische Formen des Tragkörpers einsetzen. Untersuchungen der Anmelderin haben gezeigt, dass mittels des Einsatzes von Metallplättchen, angeordnet in zu Endlosstreifen mit Sollbruchstellen verbundenen Trägereinheiten, auf kostengünstige und einfache Weise eine Vielzahl von Kontaktanordnungen herstellen lassen. Beispielsweise lassen sich die Ausformungen der Metallplättchen leicht abändern und dadurch der Zwischenraum vergrößern oder verkleinern und hierdurch Leiterplatten mit unterschiedlichen Dicken verwenden. Ferner lassen sich die Stifte auf einfache Weise aus Vollmaterial herstellen und sowohl in der Länge als auch In dem Durchmesser leicht variieren. Insbesondere ist es vorteilhaft, dass die Stifte einen geraden Verlauf aufweisen und insbesondere nach dem Einschieben in den Tragkörper keinerlei Biegebeanspruchungen ausgesetzt werden, weiche die Kunststofftragkörper stark belasten. Des Weiteren lassen sich die Stifte sowohl in männlicher als auch weiblicher Ausführung herstellen und entsprechende Kontaktanordnungen herstellen.

## Patentansprüche

1. Verfahren zur Herstellung einer Kontaktanordnung aufweisend,
einen Isolierenden Tragkörper (60) zur Aufnahme eines metallischen Stiftes (50),
eine Leiterplatte (80) mit wenigstens einer Kontaktfläche (82),
ein Metallplättchen (10) zur Herstellung einer Verbindung mit der Leiterplatte (80) vorgesehen ist, und
das Metallplättchen (10) an einer Trägereinheit (20) befestigt Ist, und
die Trägereinhelt (20) mit weiteren Trägereinhelten verbunden ist, und der Stift (50) in den Tragkörper (60) eingeführt wird,
**dadurch gekennzeichnet, dass**
der Stift (50) mit einem Metallplättchen (10) verbunden wird, und
nach der Verbindung des Stiftes (50) mit dem Metallplättchen (10) eine Vereinzelung von den verbundenen Trägereinhelten (20) durchgeführt wird, und
die Leiterplatte (80) mit dem Metallplättchen (10) verbunden wird, so dass der Stift (50) mit der ersten Kontaktfläche (82) eine elektrische Verbindung aufweist.

2. Verfahren zur Herstellung einer Kontaktanordnung nach Anspruch 1, **dadurch gekennzeichnet, dass** nach dem Verbinden des Metallplättchens (10) mit dem Stift (50) das Metallplättchen (10) durch Vereinzeln aus den Trägereinhelten (20) herausgelöst wird.

3. Verfahren zur Herstellung einer Kontaktanordnung nach Anspruch 1 oder Anspruch 2, **dadurch gekennzeichnet, dass** das Vereinzeln durch einen Bruch von Verbindungen an Sollbruchstellen (32, 38, 40) durchgeführt wird.

4. Verfahren zur Herstellung einer Kontaktanordnung nach einen der Ansprüche 1 bis 3, **dadurch gekennzeichnet, dass** das Metallplättchen (10) eine Öffnung (36) aufweist und das Kopfende des Stiftes (50) In die Öffnung (36) des Metallplättchens (10) eingeführt und verlötet wird.

5. Verfahren zur Herstellung einer Kontaktanordnung nach einen der Ansprüche 1 bis 4, **dadurch gekennzeichnet, dass** das Metallplättchen (10) eine abgewinkelte fahnenförmige Ausformung (34) aufweist und die Ausformung (34) mit der Kontaktfläche (82) verlötet wird.

6. Verfahren zur Herstellung einer Kontaktanordnung nach einen der Ansprüche 1 bis 5, **dadurch gekennzeichnet, dass** das der isolierende Tragkörper (60) vier Stifte (50) aufnimmt, die jeweils mittels des Metallplättchens (10) mit einer zugeordneten Kontaktfläche (82) der Leiterplatte (80) verlötet werden.

7. Verfahren zur Herstellung einer Kontaktanordnung nach Anspruch 6, **dadurch gekennzeichnet, dass** nach dem Herauslösen des Metallplättchens (10) die Leiterplatte (80) in einen durch die Ausformungen (34) gebildeten Zwischenraum eingeschoben wird.

8. Verfahren zur Herstellung einer Kontaktanordnung nach einen der Ansprüche 1 bis 7, **dadurch gekennzeichnet, dass** die Leiterplatte (80) mittels der Ausformungen (34) auf der Vorder- und Rückseite kontaktiert wird.

9. Kontaktanordnung, aufweisend
einen isolierenden Tragkörper (60) zur Aufnahme eines Teils eines metallischen Stiftes (50),
eine Leiterplatte (80) mit einer Anschlussfläche (82), und
ein Metallplättchen (10) vorgesehen ist
der Stift (50) In Richtung seiner Längsachse Im Wesentlichen einen geraden Verlauf ausbildet und mit dem Kopfende durch eine Öffnung des Metallplättchens (10) durchgreift, sodass das Metallplättchen (10) den Stift (50) mit der Kontaktfläche (B2) elektrisch verbindet,
**dadurch gekennzeichnet, dass**
mehrere Metallplättchen (10) mit einer abgewinkeiten fahnenförmigen Ausformung (34) vorgesehen sind, wobei die Ausformungen (34) einen Zwischenraum zur Aufnahme der Leiterplatte (80) ausbilden.

10. Kontaktanordnung nach Anspruch 9, **dadurch gekennzeichnet, dass** das Metallplättchen (10) Im Wesentlichen eine rundliche Form, und die abgewinkelte fahnenförmige Ausformung (34) in Richtung der Kontaktfläche (82) ausgebildet ist.

11. Kontaktanordnung nach Anspruch 9 oder Anspruch 10 **dadurch gekennzeichnet, dass** zur Bestimmung der Einschubtiefe In den Tragkörper (60) der Stift (50) am Kopfende (64) eine ringförmige Vergrößerung des Durchmessers aufweist.

12. Kontaktanordnung nach einem der Anspruche 9 bis 11, **dadurch gekennzeichnet, dass** das Metallplättchen (10) vor dem Vereinzeln mittels eines Verbindungsstreifens (15) an der Trägereinheit (20) befestigt ist und zwischen dem Metallplättchen (10) und dem Verbindungsstreifen (15) eine Sollbruchstelle (32) ausgebildet ist.

13. Kontaktanordnung nach Anspruch 12, **dadurch gekennzeichnet, dass** zwischen den einzelnen Trägereinhelten (20) eine Sollbruchstelle (38) ausgebildet ist.

14. Kontaktanordnung nach Anspruch 12 oder Anspruch 13, **dadurch gekennzeichnet, dass** die Trägereinhelt (20) einen ersten Teil und mittels einer streifenförmigen bestehenden Haltestruktur mit dem ersten Tell verbundenen zweiten Tell aufweist.

15. Kontaktanordnung nach einem der Ansprüche 9 bis 14, **dadurch gekennzeichnet, dass** das der Tragkörper (60) aus Kunststoff ausgebildet ist und zwischen Stift (50) und Tragkörper (60) eine abdichtende Verbindung besteht.

## Claims

1. Method of producing a contact arrangement comprising
an insulating carrier body (60) for receiving a metallic pin (50),
a circuitboard (80) with at least one contact surface (82),
a metal platelet (10) for producing a connection with the circuitboard (80) is provided, and the metal platelet (10) is fastened to a carrier unit (20) and
the carrier unit (20) is connected with further carrier units and
the pin (50) is inserted into the carrier body (60),
**characterised in that**
the pin (50) is connected with a metal platelet (10) and
after connection of the pin (50) with a metal platelet (10) a separation from the connected carrier units (20) is carried out and
the circuitboard (80) is connected with the metal platelet (10) so that the pin (50) has an electrical connection with the first contact surface (82).

2. Method of producing a contact arrangement according to claim 1, **characterised in that** after connection of the metal platelet (10) with the pin (50) the metal platelet (10) is detached from the carrier units (20) by separation.

3. Method of producing a contact arrangement according to claim 1 or 2, **characterised in that** the separation is carried out by a breakage of connections at frangible locations (32, 38, 40).

4. Method of producing a contact arrangement according to any one of claims 1 to 3, **characterised in that** the metal platelet (10) has an opening (36) and the head end of the pin (50) is inserted into the opening (36) of the metal platelet (10) and soldered.

5. Method of producing a contact arrangement according to any one of claims 1 to 4, **characterised in that** the metal platelet (10) has a bent-over tab-shaped shaped portion (34) and the shaped portion (34) is soldered to the contact surface (82).

6. Method of producing a contact arrangement according to any one of claims 1 to 5, **characterised in that** the insulating carrier body (60) receives four pins (50) which are respectively soldered by means of the metal platelet (10) to an associated contact surface (82) of the circuitboard (80).

7. Method of producing a contact arrangement according to claim 6, **characterised in that** after the detaching of the metal platelet (10) the circuitboard (80) is pushed into an intermediate space formed by the shaped portions (34).

8. Method of producing a contact arrangement according to any one of claims 1 to 8, **characterised in that** the circuitboard (80) is contacted on the front side and rear side by means of the shaped portions (34).

9. Contact arrangement comprising
an insulating carrier (60) for receiving a part of a metallic pin (50),
a circuitboard (80) with a connecting surface (82), and
a metal platelet (10) is provided,
the pin (50) in the direction of its longitudinal axis defines a substantially straight path and engages by the head end through an opening of the metal platelet (10) so that the metal platelet (10) electrically connects the pin (50) with the contact surface (82),
**characterised in that**
several metal platelets (10) are provided with a bent-over tab-shaped shaped portion (34), wherein the shaped portions (34) form an intermediate space for reception of the circuitboard (80).

10. Contact arrangement according to claim 9, **characterised in that** the metal platelet (10) has a substantially circular form and the bent-over tab-shaped shaped portion (34) is formed in the direction of the contact surface (82).

11. Contact arrangement according to claim 9 or claim 10, **characterised in that** for determination of the push-in depth into the carrier body (60) the pin (50) has at the head end (64) an annular enlargement of the diameter.

12. Contact arrangement according to any one of claims 9 to 11, **characterised in that** the metal platelet (10) before separation is fastened by means of a connecting strip (15) to the carrier unit (20) and a frangible location (32) is formed between the metal platelet (10) and the connecting strip (15).

13. Contact arrangement according to claim 12, **characterised in that** a frangible location (38) is formed between the individual carrier units (20).

14. Contact arrangement according to claim 12 or claim 13, **characterised in that** the carrier unit (20) has a first part and a second part connected with the first part by means of a strip-shaped retaining structure which is present.

15. Contact arrangement according to any one of claims 9 to 14, **characterised in that** the carrier body (60) is made of plastics material and a sealing connection is present between pin (50) and carrier body (60).

## Revendications

1. Procédé de fabrication d'un ensemble de contact présentant
. un corps isolant porteur (60) pour la réception d'une broche métallique (50)
. une plaque conductrice (80) avec au moins une surface de contact (82)
. une plaquette métallique (10) pour l'établissement d'une liaison
avec la plaque conductrice (80), et
la plaquette métallique (10) étant fixée à une unité de support (20), et l'unité de support (20) étant reliée à ces unités supplémentaires de support, et la broche (50) étant introduite dans le corps porteur (60),
**caractérisé en ce que**
l'on relie la broche (50) à la plaquette métallique (10), et après avoir effectué la liaison de la broche (50) avec la plaquette métallique (10) on réalise une individualisation des unités de support (20) reliées entre elles, et,
l'on relie la plaque conductrice (80) à la plaquette métallique (10), de façon que la broche (50) présente une liaison électrique avec la première surface de contact (82).

2. Procédé de fabrication d'un ensemble de contact selon la revendication 1 **caractérisé en ce qu'**après l'établissement de la liaison entre la plaquette métallique (10) et la broche (50), on extrait la plaquette métallique (10) de l'unité de support (20) par individualisation.

3. Procédé de fabrication d'un ensemble de contact selon la revendication 1 ou 2 **caractérisé en ce que** l'individualisation est réalisée par une rupture de la liaison en des emplacements de rupture imposée (32, 38, 40).

4. Procédé de fabrication d'un ensemble de contact selon l'une des revendications 1 à 3 **caractérisé en ce que** la plaquette métallique (10) présente une ouverture (36) et **en ce que** la tête d'extrémité de la broche (50) est introduite dans l'ouverture (36) de la plaquette métallique (10) et y est soudée.

5. Procédé de fabrication d'un ensemble de contact selon l'une des revendications 1 à 4 **caractérisé en ce que** la plaquette métallique (10) présente une déformation coudée (34) en forme de drapeau et **en ce que** la déformation (34) est soudée à la surface de contact (82).

6. Procédé de fabrication d'un ensemble de contact selon l'une des revendications 1 à 5 **caractérisé en ce que** le corps isolant porteur (60) reçoit quatre broches (50) qui, pour chacune est soudée à une surface de contact attribuée (82), de la plaque conductrice (80) par l'intermédiaire de la plaquette métallique (10).

7. Procédé de fabrication d'un ensemble de contact selon la revendication 6 **caractérisé en ce qu'**après l'extraction de la plaquette métallique (10), la plaque conductrice (80) est introduite par glissement dans un espace formé par la déformation (34).

8. Procédé de fabrication d'un ensemble de contact selon la revendication 7 **caractérisé en ce que** la plaque conductrice (80) est mise en contact par l'intermédiaire de la déformation (34) sur sa face avant ou sa face arrière.

9. Ensemble de contact présentant
. un corps isolant porteur (60) pour la réception d'une partie d'une broche métallique (50)
. une plaque conductrice (80) avec une surface de contact (82) et,
. une plaquette métallique (10)
. la broche (50) dans la direction de son axe longitudinal essentiellement selon une course droite et par la tête d'extrémité vient en prise dans une ouverture de la plaquette métallique (10) de façon que la plaquette métallique (10) relie électriquement la broche (50) avec la surface de contact (82) **caractérisé en ce que** plusieurs plaquettes métalliques (10) présentent une déformation (34) coudée et en forme de drapeau, les déformations (34) formant un espace pour la réception de la plaque conductrice (80).

10. Ensemble de contact selon la revendication 9 **caractérisé en ce que** la plaquette métallique (10) présente une forme générale ronde et **en ce que** la déformation (34) coudée en forme de drapeau est conformée en direction de la surface de contact (82).

11. Ensemble de contact selon la revendication 9 ou 10 **caractérisé en ce que** pour définir une profondeur d'introduction dans le corps porteur (60), la broche (50) présente à la tête d'extrémité (64) une augmentation de son diamètre de forme annulaire.

12. Ensemble de contact selon l'une des revendications 9 à 11 **caractérisé en ce que** la plaquette métallique (10) est fixée à l'unité de support (20) avant l'individualisation par l'intermédiaire d'une bande de liaison (15), et **en ce qu'**un emplacement de rupture imposée (32) est formé entre la plaquette métallique (10) et la bande de liaison (15).

13. Ensemble de contact selon la revendication 9 **caractérisé en ce qu'**un emplacement de rupture imposée est présent entre les unités de support individuelles (20).

14. Ensemble de contact selon la revendication 12 ou 13 **caractérisé en ce que** l'unité de support (20) présente une première partie et une deuxième partie repliée à la première partie par une structure de maintien en forme de bande.

15. Ensemble de contact selon l'une des revendications 9 à 14 **caractérisé en ce que** le corps porteur (60) est réalisé en matière synthétique et **en ce qu'**entre la broche (50) et le corps porteur (60) est formée une liaison étanche.
